# EUROPÄISCHE PATENTSCHRIFT

(11) **EP 3 256 019 B1**
(45) Veröffentlichungstag und Bekanntmachung des Hinweises auf die Patenterteilung: **15.04.2020**
(21) Anmeldenummer: 16701945.4
(22) Anmeldetag: 28.01.2016
(51) Int. Cl.: A45B 9/04, A63C 11/22

(54) **STOCK MIT SPITZENFEDERUNG**
POLE HAVING A TIP SPRING MECHANISM
BÂTON À SUSPENSION DE LA POINTE

(30) Priorität: 13.02.2015 CH 1992015; 17.03.2015 CH 3642015
(43) Veröffentlichungstag der Anmeldung: 20.12.2017
(73) Patentinhaber: Lekisport AG, 6340 Baar (CH)
(72) Erfinder: HEIM, Eberhard, 72669 Unterensingen (DE)
(74) Vertreter: Bremi, Tobias Hans
(86) Internationale Anmeldenummer: PCT/EP2016/051848
(87) Internationale Veröffentlichungsnummer: WO 2016/128229

(56) Entgegenhaltungen:
- WO-A1-87/04920
- WO-A1-88/06876
- WO-A2-2008/061103
- DE-U1- 7 922 100
- US-A1- 2011 073 146
- US-B1- 6 216 713

## Beschreibung

### TECHNISCHES GEBIET

Die vorliegende Erfindung betrifft einen Spitzenkörper für einen Stock, insbesondere einen Nordic-Walkingstock, Wanderstock, Skistock, Langlaufskistock, oder Gehstock, mit einer Federung zwecks Dämpfung der axialen Krafteinwirkung durch die Abstützungsbewegung des Benutzers; sowie einen Stock mit einem solchen Spitzenkörper.

### STAND DER TECHNIK

Die meisten Stöcke aus dem Stand der Technik weisen eine Dämpfungsvorrichtung im Stockinneren auf, meist in Form einer Druckwendelfeder. Diese ist meist im oberen Stockbereich, z.B. in Griffnähe, oder zwischen zwei teleskopierbaren Stockabschnitten positioniert, wie z.B. in der US 4,061,347. Die EP 1 814 419 und die DE 10 2005 028 914 beispielsweise offenbaren zwar jeweils eine Dämpfungsvorrichtung im unteren Stockbereich, jedoch jeweils ebenfalls in Form einer Innenfederung mittels Druckwendelfeder. Bei der Verwendung eines Aussenklemmsystems, wie beispielsweise in der EP 2 381 812, ist jedoch der Einbau einer inneren Dämpfungsvorrichtung problematisch, da diese die Teleskopfunktion hindern würde. Die US 8,820,339 offenbart als mögliche Lösung bei einer Aussenklemmung einen als Dämpfvorrichtung wirkenden Federbalg. Die EP 0 820 711 offenbart eine externe Dämpfungsvorrichtung, welche über eine Halterung am Stockrohr fixiert ist.

Aus der US-A-2011/073146 ist eine abnehmbare stoßdämpfende Spitze für eine Gehhilfe bekannt. Die Spitze kann ein Schafteingriffselement zum Verbinden der Spitze mit dem Schaft einer Gehhilfe, eine Außenschale und ein Vorspannelement umfassen. Das Vorspannelement kann in der Außenschale in Anlage mit dem Schafteingriffselement angeordnet sein. Das Vorspannelement kann auch um das Schafteingriffselement herum und an der Außenschale anliegend angeordnet sein. Das Vorspannelement kann eine Feder, ein flüssigkeitsgefülltes Kissen oder ein Element sein, das aus einem elastomeren Material gebildet ist. Die Außenhülle kann aus transparentem oder durchscheinendem Material bestehen, damit das Vorspannelement zur leichteren Identifizierung für einen Benutzer sichtbar ist.

Aus der WO-A-2008/061103 sind Systeme und Verfahren zum Dämpfen der Aufprall- und Rückprallkräfte, die mit der Verwendung von Stöcken verbunden sind. Eine Ausführungsform der Erfindung betrifft ein Stützstangensystem, das einen länglichen Schaft, ein Handaufnahmeelement, eine Spitze und ein Kraftabsorptionssystem aufweist. Das Kraftaufnahmesystem umfasst ein Dämpfungselement, das außen an dem länglichen Schaft zwischen dem länglichen Schaft und entweder dem Handaufnahmeelement oder der Spitze angeordnet ist. Das Dämpfungselement umfasst ein elastisches Material, wie beispielsweise ein Elastomer, das in Reaktion auf eine Kompressionskraft zurückprallt. Das Dämpfungselement kann eine Vielzahl von Stufen aufweisen, die so konfiguriert sind, dass sie unabhängige Dämpfungskraftreaktionseigenschaften aufweisen. Das Kraftaufnahmesystem kann ferner einen Rückprallluftdämpfer in dem Handaufnahmeelement zum Steuern der Rückprallkraftcharakteristika des Dämpfungsglieds enthalten.

### DARSTELLUNG DER ERFINDUNG

Der Erfindung liegt demnach u.a. die Aufgabe zugrunde, eine verbesserte, einfach herstellbare und verschmutzungsunempfindliche Dämpfungsvorrichtung für einen teleskopierbaren Stock, insbesondere z.B. für einen teleskopierbaren Stock mit Aussenklemmsystem vorzuschlagen, wobei die Dämpfungsvorrichtung einfach herstellbar sein soll, und möglichst schlank, d.h. hinsichtlich axialer als auch umfangsmässiger Erstreckung, ausgestaltet sein soll. Die Spitzendämpfung ist besonders vorteilhaft an einem Stock, der beispielsweise mindestens zwei ineinander teleskopierbare Rohrabschnitte aufweist (z.B. Tourenstock), und der ein Aussenklemmsystem zur Längenverstellung bzw. zur lösbaren Festlegung der relativen axialen Position der mindestens zwei teleskopierbaren Rohrabschnitte zueinander aufweist. Die Konstruktion ist aber gleichermassen bei teleskopierbaren Systemen mit Innenklemmung oder mit Innen- und Aussenklemmungen einsetzbar.

Die Lösung dieser Aufgabe wird dadurch erreicht, dass ein Stock nach Anspruch 1 bereitgestellt wird, insbesondere ein Nordic-Walkingstock, Wanderstock, Skistock, Langlaufstock, oder Gehstock zur Verfügung gestellt wird, der einen Stockkörper aufweist, an dessen unterem freien Ende ein Spitzenkörper vorgesehen ist. Der Spitzenkörper weist einen nach unten hin geschlossenen Endaufsatz mit einer zentralen Aufnahmeöffnung auf. Diese dient zur Aufnahme eines Einschubelements, das mit einem oberen axialen Abschnitt im untersten Rohrabschnitt des Stockkörpers aufgenommen und befestigt ist, und mit einem unteren axialen Abschnitt in der zentralen Aufnahmeöffnung des Endaufsatzes aufgenommen ist. Das Einschubelement dient dabei gewissermassen als Verbindungsglied zwischen dem untersten Rohrabschnitt und dem Endaufsatz.

Auf dem Boden des Sacklochs des Endaufsatzes kann dabei ein weiteres Dämpfungselement als Anschlagsdämpfung vorgesehen werden, z.B. eine Scheibe aus elastischem Material. Alternativ kann ein solches weiteres Dämpfungselement auch am und/oder im auf diesen Boden auftreffenden Element angeordnet und befestigt werden. Des Weiteren weist der Spitzenkörper ein axial oberhalb eines oberen Endes des Endaufsatzes anschliessendes äusseres umlaufendes elastisches Elastomerfederelement auf, welches den untersten Rohrabschnitt des Stockkörpers, oder - gemäss der oben genannten Alternative - einen mittleren axialen Abschnitt des Einschubelements in Umfangsrichtung mindestens teilweise umgreift. Unter einem Elastomerfederelement ist ein Element zu verstehen, das einen hochelastisch deformierbaren Körper darstellt, und sowohl federt als auch dämpft, z.B. in Form einer Schaumfeder (z.B. PU) oder eines elastischen Vollkörpers, hier jeweils mit einer zentralen Durchgangsöffnung. Dieses Elastomerfederelement dämpft und federt eine axiale Relativbewegung des untersten Rohrabschnittes des Stockkörpers relativ zum Endaufsatz und/oder des Einschubelements bei Einwirkung einer axialen Kraft von oben auf den Stock. Dabei ist der unterste Rohrabschnitt des Stockkörpers und auch das Einschubelement gegen eine Federkraft des Elastomerfederelements axial in der zentralen Aufnahmeöffnung des Endaufsatzes verschieblich gelagert. Das Elastomerfederelement, wenn es als äusseres umlaufendes elastisches Elastomerfederelement bezeichnet wird, ist ein bevorzugt im wesentlichen hohlzylindrisches Element (ggf. mit strukturierter Oberfläche und Endbereichen) aus Elastomermaterial, dessen Aussenfläche die Aussenfläche des Spitzenkörpers bildet. Es umschliesst mit anderen Worten ganz aussen umlaufend die anderen Bauteile des Spitzenkörpers in einem gewissen axialen Abschnitt. Als Material für das Elastomerfederelement kommen thermoplastische Elastomere Materialien in Frage von verschiedenen Typen, z.B. TPE-O, d.h. Thermoplastische Elastomere auf Olefinbasis, z.B. PP/EPDM, z. B. Santoprene (AES/Monsanto); TPE-V, d.h. vernetzte thermoplastische Elastomere auf Olefinbasis, z.B. PP/EPDM, z. B. Sarlink, Forprene, TPE-U d.h. thermoplastische Elastomere auf Urethanbasis, z. B. Elastollan (BASF) oder Desmopan, Texin, Utechllan (Bayer); TPE-E, d.h. thermoplastische Polyesterelastomere / Thermoplastische Copolyester, z. B. Keyflex (LG Chem); TPE-S d.h. Styrol-Blockcopolymere (SBS, SEBS, SEPS, SEEPS und MBS), z. B. Styroflex (BASF), Septon (Kuraray), Thermolast (Kraiburg TPE) oder Saxomer (Polyplast Compound Werk GmbH), TPE-A, d.h. thermoplastische Copolyamide, z. B. PEBAX (Arkema). Dabei ist auf Temperaturverträglichkeit (warm und kalt), und Spritzbarkeit zu achten.

In einer bevorzugten Ausführungsform weist der Spitzenkörper des Weiteren ein oberes Anschlagelement auf, welches, bevorzugt an einem Absatz am untersten Rohrabschnitt des Stockkörpers, oder am unteren Ende des oberen axialen Abschnittes des Einschubelements befestigt ist und einen oberen Anschlag für das Elastomerfederelement bereitstellt. Dabei ist das Elastomerfederelement axial zwischen einem am oberen Ende des Endaufsatzes angeordneten unteren Anschlag und dem oberen Anschlag angeordnet. Vorzugsweise ist das Elastomerfederelement am oberen und/oder unteren Anschlag mittels einer formschlüssigen Verbindung, insbesondere einer Nut-Kamm-Verbindung, wie beispielsweise einer Schwalbenschwanzverbindung, und/oder alternativ oder zusätzlich mittels einer stoffschlüssigen Verbindung, insbesondere einer Klebverbindung oder Schweissverbindung, oder auch angeschmolzen oder angespritzt, oder als Hülse übergestülpt, befestigt. Der obere Anschlag und/oder der untere Anschlag für das Elastomerfederelement kann alternativ jeweils auch als eine sich in radialer Richtung erstreckende ebene Fläche am oberen Anschlagelement bzw. am oberen Ende des Endaufsatzes ausgebildet sein, welche sich in einem im Wesentlichen rechten Winkel zur Stocklängsachse erstreckt, im Wesentlichen parallel zu einer Unterlage, auf dem der Stock durch den Benutzer abgestützt wird. Die Verbindung der benachbarten Flächen kann dann beispielsweise durch eine Klebeverbindung, Schweissverbindung, oder auch angeschmolzen oder angespritzt erreicht werden. Vorzugsweise sind der Endaufsatz, das elastische Element und das obere Anschlagelement einstückig, vorzugsweise hermetisch dicht miteinander verbunden. Dies kann beispielsweise durch ein Mehrkomponentenspritzgussverfahren oder Kontaktgeschweisst erreicht werden.

Gemäss einer weiteren vorteilhaften Ausführungsform ist ferner am Spitzenkörper ein radialer Querstift angeordnet, der den Endaufsatz sowie das Einschubelement in einem mittleren oder unteren Abschnitt in einer Richtung quer zur Stocklängsachse radial durchragt. Für die Lagerung des radialen Querstifts ist in dem Endaufsatz eine Durchgangsöffnung angeordnet, die sich von einer Stelle in der Wandung zu einer in Umfangsrichtung gegenüberliegenden in der Wandung des Endaufsatzes erstreckt. Der untere axiale Abschnitt des Einschubelements weist zur Führung des Querstifts mindestens ein axiales Langloch auf, vorzugsweise zwei einander in Umfangsrichtung gegenüberliegende Langlöcher in der jeweiligen Wandung, sodass der radiale Querstift innerhalb der Grenzen des mindestens einen axialen Langlochs bei Einwirkung einer axialen Kraft von oben auf den Stockkörper entgegen die Federkraft des elastischen Elements axial verschiebbar gelagert ist. Das Langloch weist vorzugsweise eine Länge von 0.5-3 cm, insbesondere bevorzugt von 0.7-1.5 cm, am meisten bevorzugt von 0.8-1.3 cm aufweist. Die Führung eines Querstiftes ermöglicht zudem eine Rotationsstabilität, bzw. eine Verdrehsicherung der zueinander axial verschieblichen Teile. Durch den Einbau der Führung der Federung im Inneren des Spitzenkörpers wird das Dämpfungssystem weniger anfällig für Verschmutzung oder Korrosion durch Witterungseinflüsse. Vorteilhafterweise kann der Querstift unterhalb der Tellerhülse angeordnet sein, er ist dann nicht verlierbar, gefangen, und hermetisch abgeschlossen, es können keine Verunreinigungen eintreten. Die nicht-elastischen Elemente des Körpers können aus Materialien wie Polyamid bestehen, z.B. PA66.

Der Endaufsatz weist vorteilhafterweise eine axiale Länge von 3-15 cm, vorzugsweise von 5-12 cm, insbesondere bevorzugt von 7-10 cm aufweist. Zusätzlich oder alternativ dazu weist das Einschubelement vorteilhafterweise eine axiale Länge von 2-12 cm, vorzugsweise von 3-10 cm, insbesondere bevorzugt von 5-8 cm auf. Das Einschubelement ist vorzugsweise aus Aluminium hergestellt, alternativ aus anderen Metallen, Kunststoff oder aus einer Metall-Kunststoffverbindung. Bei Kunststoffen sind vor allem auch faserverstärkte Kunststoffe von Vorteil.

Gemäss einer bevorzugten Ausführungsform weist das Elastomerfederelement eine axiale Länge von im Bereich von 0.5-4 cm, vorzugsweise von 1-3 cm, insbesondere bevorzugt von 1.5-2 cm auf, und vorteilhafterweise eine radiale Dicke (gemessen von der Aussenwandung des umgriffenen Bereichs des Rohrabschnittes bzw. des Einschubelements bis zur Peripherie) im Bereich von 0.2-1 cm, vorzugsweise von 0.4-0.8 cm, insbesondere bevorzugt von 0.5-0.7 cm.

Der unterste Rohrabschnitt weist gemäss einer weiteren bevorzugten Ausführungsform einen Absatz auf, an dem sich der unterste Rohrabschnitt axial nach unten hin verjüngt, sodass der Durchmesser des untersten Rohrabschnittes axial unterhalb des Absatzes kleiner ist als der Durchmesser des untersten Rohrabschnittes axial oberhalb des Absatzes, wobei der Absatz als ein oberer Anschlag für den Spitzenkörper dient.

Der Endaufsatz ist vorzugsweise an einem einer Unterlage zugewandten freien Ende geschlossen ausgebildet. Dies kann entweder durch die Ausbildung der zentralen Aufnahmeöffnung als Sackloch erreicht werden, oder dadurch, dass an einem einer Unterlage zugewandten Ende des Endaufsatzes von unten her ein als Stockspitze dienender Stift, vorzugsweise ein Einsatz mit einer Hartmetallspitze bzw. einem Hartmetallstift, eingelassen und vorzugsweise in der zentralen Aufnahmeöffnung des Endaufsatzes befestigt ist. Alternativ oder zusätzlich kann am Endaufsatz ein Puffer oder ein Stockteller befestigt sein, wobei im Falle der Befestigung eines Stocktellers an einem Stock, der Stockteller vorzugsweise einen Bereich des Endaufsatzes umgreift, in welchem der radiale Querstift die Durchgangsöffnung durchragt. Auf diese Weise kann die Durchgangsöffnung vor Verschmutzung geschützt werden und der Stift gegen unbeabsichtigtes verlieren durch umgreifen gesichert werden. Ein solcher Stockteller kann innerhalb definierter Grenzen am Endaufsatz gehalten werden, beispielsweise zwischen zwei Fortsätzen an der Peripherie des Endaufsatzes, z.B. durch einen unteren Anschlag an einer umlaufenden Verdickung und durch einen oberen Anschlag an einem Absatz.

Der obere und/oder der untere axiale Abschnitt des nach der Erfindung vorgesehenen Einschubelements ist im Wesentlichen zylindrisch ausgebildet, wobei vorzugsweise der obere axiale Abschnitt des Einschubelements eine periphere Strukturierung aufweist, vorzugsweise in Form von radialen Ausnehmungen, insbesondere bevorzugt in Form von axial voneinander beabstandeten mindestens teilweise umlaufenden radialen, beispielsweise ringförmigen Einschnitten. Gemäss einer weiteren bevorzugten Ausführungsform ist der Aussendurchmesser des oberen axialen Abschnittes des Einschubelements grösser als der Aussendurchmesser des mittleren axialen Abschnitts und/oder als der Aussendurchmesser des unteren axialen Abschnitts des Einschubelements. Dies ist insbesondere der Fall, wenn der unterste Rohrabschnitt nicht konifiziert ausgebildet ist, sondern einen einheitlichen Durchmesser im untersten Bereich aufweist. Dabei liegt dann vorzugsweise das untere Ende des untersten Rohrabschnittes auf einem umlaufenden Flansch am unteren Ende des oberen Abschnittes des Einschubelements auf. Das Einschubelement wiederum liegt dann vorzugsweise mit einem Absatz auf dem oberen Anschlagelement des Spitzenkörpers auf. Das untere Ende des untersten Rohrabschnittes kann sich aber auch bis zum Absatz des Einschubelements bzw. bis zum unteren Ende des oberen Abschnitts des Einschubelements erstrecken, wobei in diesem Fall beide unteren Enden auf dem oberen Anschlagelement aufliegen. Der mittlere und untere Abschnitt des Einschubelements ragen vorzugsweise in die zentrale Aufnahmeöffnung des Spitzenkörpers hinein, welche in dieser Ausführungsform einen kleineren Durchmesser aufweist als der Hohlraum des untersten Rohrabschnittes.

Eine alternative bevorzugte Ausführungsform weist einen oberen axialen Abschnitt des Einschubelements auf, dessen Durchmesser kleiner ist als der untere axiale Abschnitt des Einschubelements (wobei in dieser Ausführungsform mit einem verkürzten Einschubelement gar kein mittlerer axialer Abschnitt vorhanden ist) sodass der obere Abschnitt des Einschubelements im Inneren des untersten Rohrabschnittes aufgenommen ist, und dieser wiederum im Inneren des Endaufsatzes. Zwischen dem oberen axialen Abschnitt des Einschubelements und dem unteren axialen Abschnitt des Einschubelements ist ein Absatz angeordnet, der als ein unterer Anschlag für das untere Ende des untersten Rohrabschnittes dient, bzw. das untere Ende des untersten Rohrabschnittes liegt auf diesem Absatz auf. Der untere axiale Abschnitt des Einschubelements liegt dabei an der Innenwandung des Endaufsatzes an. In dieser Ausführungsform ist das Einschubelement also vollständig in der zentralen Aufnahmeöffnung des Endaufsatzes aufgenommen, bzw. ragt nicht axial über den Spitzenkörper hinaus.

Der untere axiale Abschnitt des Einschubelements weist, bei Ausführungsformen, bei welchen ein solches Einschubelement vorhanden ist, einen Durchmesser auf, der im Wesentlichen dem Innendurchmesser des Endaufsatzes in der zentralen Aufnahmeöffnung entspricht, sodass das innerhalb des Endaufsatzes, vorzugsweise über eine reibschlüssige Verbindung geführte Einschubelement bei Einwirkung einer axialen Kraft von oben auf den Stockkörper axial im Endaufsatz gleitet. Das Gleiten wird erreicht, sobald die einwirkende Kraft die Federkraft des Elastomerfederelements übersteigt. Vorteilhafterweise ist die Sacklochbohrung des Endaufsatzes, in welcher das Einschubelement gleitet, so angeordnet, dass ein Ausschlagen des Langloches beim kompletten Einfedern des Stockes verhindert wird.

Eine weitere bevorzugte Ausführungsform des vorgeschlagenen Stockkörpers kann dadurch gekennzeichnet sein, dass in der zentralen Aufnahmeöffnung des Endaufsatzes ein weiteres Dämpfungselement vorgesehen wird. Dieses Dämpfungselement dämpft die Situation, wo das Einschubelement mit dem Boden des Sacklochs im Endaufsatz in Kontakt kommt. So wird verhindert, dass, wenn das Elastomerfederelement die Bewegung nicht vollständig abfedern kann oder soll, beim unteren Anschlag kein harter ungefederter Anschlag vorliegt.

Dieses Dämpfungselement kann als separates Element in die zentrale Aufnahmeöffnung des Endelements eingelegt respektive darin befestigt werden. Es ist auch möglich, das Dämpfungselement am unteren Ende des Einschubelements zu befestigen, oder es ist auch möglich, das unterste Ende des Einschubelements als solches Dämpfungselement auszubilden, beispielsweise indem das Einschubelement als Zweikomponenten-Bauteil ausgebildet ist, und dessen dem Boden des Sacklochs zugewandter Bereich aus einem Elastomer-Material ausgebildet wird. Eine andere Möglichkeit, die Montage besonders einfach zu gestalten, kann darin bestehen, das zusätzliche Dämpfungselement mit einem Führungszapfen auszugestalten, der dann in die typischerweise vorhandene zentrale Ausnehmung des des Einschubelements eingesetzt und darin befestigt werden kann.

Ein solches in der Regel kreiszylindrisches Dämpfungselement hat typischerweise eine axiale Länge von 2-7 mm, vorzugsweise im Bereich von 3-5 mm und einen AussenDurchmesser, der etwas geringer oder gleich gross wie der Innendurchmesser der zentralen Aufnahmeöffnung im entsprechenden Bereich ausgestaltet ist. Das Dämpfungselement kann aus den gleichen Materialien wie das Elastomerfederelement ausgebildet sein.

Die objektive technische Aufgabe wird weiterhin gelöst durch die Bereitstellung eines Spitzenkörpers für einen Stock, insbesondere für einen Nordic-Walkingstock, Wanderstock, Skistock, Langlaufstock, oder Gehstock. Dieser kann dann in auswechselbarer Weise auf den untersten Stockrohrabschnitt eines Stockes aufgesetzt und daran befestigt werden.

Ein solcher erfindungsgemässer Spitzenkörper weist einen nach unten hin geschlossenen Endaufsatz mit einer zentralen Aufnahmeöffnung auf, zur Aufnahme eines Einschubelements, das mit einem oberen axialen Abschnitt im untersten Rohrabschnitt des Stockkörpers und mit einem unteren axialen Abschnitt in der zentralen Aufnahmeöffnung des Endaufsatzes aufgenommen ist.

Der Spitzenkörper weist ferner ein axial oberhalb eines oberen Endes des Endaufsatzes anschliessendes äusseres, umlaufendes, elastisches Elastomerfederelement auf, das den untersten Rohrabschnitt des Stockkörpers oder einen mittleren axialen Abschnitt des Einschubelements in Umfangsrichtung umgreift, und eine axiale Relativbewegung des untersten Rohrabschnittes des Stockkörpers bei Einwirkung einer axialen Kraft dämpft. Das Elastomerfederelement ist vorzugsweise gewissermassen als elastischer Ring ausgebildet.

Ebenso weist der Spitzenkörper vorzugsweise ein oberes Anschlagelement auf, welches bevorzugt an einem Absatz am untersten Rohrabschnitt des Stockkörpers oder am unteren Ende des oberen axialen Abschnittes des Einschubelements befestigt ist, diesen ebenso wie das Elastomerfederelement in Umfangsrichtung umgreift und einen oberen Anschlag für das Elastomerfederelement bereitstellt. Somit ist das Elastomerfederelement axial zwischen einem am oberen Ende des Endaufsatzes angeordneten unteren Anschlag und dem oberen Anschlag angeordnet. Wenn der erfindungsgemässe Spitzenkörper an einem Stock montiert ist, ist der unterste Rohrabschnitt des Stockkörpers oder gegebenenfalls das Einschubelement bei Einwirkung einer axialen Kraft von oben auf den Stockkörper gegen eine Federkraft des Elastomerfederelements axial im Endaufsatz verschieblich gelagert. Der Spitzenkörper kann demnach separat hergestellt und nachträglich, zwecks einfacher Montage oder einfachen Austausches am Stock montiert werden, falls eine durch Verschleiss beanspruchte Spitzenfederung ausgetauscht werden muss. Zum Ersatz bzw. nachträglichen Einbau auf herkömmliche Stöcke eignen sich alle, aber insbesondere die zweite und dritte Ausführungsform, da hier kein konifizierter unterster Rohrabschnitt nötig ist. Grundsätzlich sind auch andere Formgebungen oder Spitzenvarianten denkbar.

Weitere Ausführungsbeispiele sind in den abhängigen Ansprüchen beschrieben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine schematische Darstellung eines untersten Stockrohrabschnitts mit einem von unten aufgesetzten Spitzenkörper; wobei in Figur 1a eine Ansicht von vorne, und in Figur 1b ein axialer Schnitt quer zur Verlaufsrichtung (Q) des Querstifts gezeigt ist;
- Fig. 2: eine schematische Darstellung eines untersten Stockrohrabschnitts mit einem von unten aufgesetzten Spitzenkörper gemäss einer ersten bevorzugten Ausführungsform; wobei in Figur 2a eine Ansicht von vorne, und in Figur 2b ein axialer Schnitt quer zur Verlaufsrichtung (Q) des Querstifts gezeigt ist; und wobei in Figur 2c eine schematische Darstellung des in dieser ersten bevorzugten Ausführungsform verwendeten Einschubelements gezeigt ist; und in Figur 2d ein axialer Schnitt durch den Spitzenkörper von Figuren 2a, 2b mit dessen drei Einzelelementen gezeigt ist, wobei in Figur 2e eine vergrösserte Darstellung des eingekreisten Bereichs Y von Figur 2d in um 90 Grad gedrehter Ansicht gezeigt ist;
- Fig. 3: eine schematische Darstellung eines untersten Stockrohrabschnitts mit einem von unten aufgesetzten Spitzenkörper gemäss einer zweiten bevorzugten Ausführungsform; wobei in Figur 3a eine Ansicht von vorne, und in Figur 3b ein axialer Schnitt quer zur Verlaufsrichtung (Q) des Querstifts gezeigt ist; und wobei in Figur 3c eine schematische Darstellung des in dieser zweiten bevorzugten Ausführungsform verwendeten Einschubelements gezeigt ist;
- Fig. 4: eine schematische Darstellung eines untersten Stockrohrabschnitts mit einem von unten aufgesetzten Spitzenkörper gemäss einer dritten bevorzugten Ausführungsform; wobei in Figur 4a eine Ansicht von vorne, und in Figur 4b ein axialer Schnitt quer zur Verlaufsrichtung (Q) des Querstifts durch die Linie A-A von Figur 4a gezeigt ist; und wobei in Figur 4c eine Ansicht von der Seite (in um 90 Grad gedrehter Ansicht im Vergleich zu Figur 4a); und in Figur 4d ein axialer Schnitt entlang der Verlaufsrichtung (Q) des Querstifts durch die Linie B-B von Figur 4c gezeigt ist; und wobei in Figur 4e eine schematische Darstellung einer alternativen Ausführungsform der Befestigung des Elastomerfederelements am oberen Anschlagselement und am Endaufsatz gemäss einer fünften bevorzugten Ausführungsform gezeigt ist; und wobei in Figur 4f eine perspektivische Darstellung des untersten Stockrohrabschnitts mit einem von unten aufgesetzten Spitzenkörper gemäss den Figuren 4a-e, und in Figur 4g eine Explosionsansicht von Figur 4f zusätzlich mit einem Stockteller gezeigt ist, und wobei in den Figuren 4h und i Darstellungen gegeben sind für dieses Ausführungsbeispiel mit einem zusätzlichen Dämpfungselement in der zentralen Aufnahmeöffnung des Endelements.

### BESCHREIBUNG BEVORZUGTER AUSFÜHRUNGSFORMEN

Die in Figur 1 dargestellte Spitzenfederung zeigt eine konstruktiv sehr einfache Variante einer Spitzenfederung. Dabei ist der unterste Stockrohrabschnitt 6 konifiziert ausgebildet, d.h. er weist einen Absatz 11 auf, wobei der Aussendurchmesser d2 des untersten Rohrabschnittes 6 oberhalb des Absatzes 11 grösser ist als der Aussendurchmesser d3 des untersten Rohrabschnittes 6 unterhalb des Absatzes 11. Dieser Absatz 11 bildet den oberen Anschlag für ein oberes Anschlagelement 10 für den Spitzenkörper 3. Der Spitzenkörper 3 ist im Wesentlichen aus drei Hauptelementen gebildet, nämlich in axialer Richtung von unten nach oben gesehen aus dem Endaufsatz 4, dem Elastomerfederelement 9 und dem oberen Anschlagelement 10. Sämtliche Hauptelemente weisen je eine zueinander koaxiale Aufnahmeöffnung (5a, 5b, 5c) für die Aufnahme des unteren Abschnittes 6a des untersten Rohrabschnittes 6 auf. Der Spitzenkörper 3 umgreift also gewissermassen mit seinen drei Hauptelementen den unteren Abschnitt 6a des untersten Rohrabschnittes 6. Das obere Anschlagelement 10 ist in der Schnittdarstellung von Figur 1b trapezförmig dargestellt, wobei es sich um einen Anschlagsring handelt, der an seiner Peripherie eine nach oben hin radial nach innen geneigte Aussenfläche bzw. Flanke aufweist. Die untere ebene Fläche des oberen Anschlagelements 10 stellt einen oberen Anschlag 10a für die axial unten an das obere Anschlagelement 9 sich anschliessende Elastomerfederelement 9 bereit, und verläuft im vorliegenden Ausführungsbeispiel von Figur 1 in radialer Richtung in einem Winkel von 90 Grad quer zur Stocklängsachse S. Der Innendurchmesser des oberen Anschlagelements 10 entspricht dabei im Wesentlichen dem Aussendurchmesser d3 des umgriffenen unteren Abschnitts 6a des untersten Stockrohrabschnittes 6. Dabei kann das obere Anschlagelement 10, und gegebenenfalls auch das Elastomerfederelement 9 mittels einer Klebeverbindung am Stockrohrabschnitt befestigt sein. Alternativ möglich ist ein Stoffschluss, eine Heissfügung (Ultraschallschweissen oder andere Methoden). An die Fläche 10a schliesst sich nach unten hin das Elastomerfederelement 9 an, welches gewissermassen als Hohlzylinder ausgebildet ist. Die radiale Dicke d1 des Elastomerfederelements 9 beträgt dabei 0.5-0.7 cm, und die axiale Länge des Elastomerfederelements 9 beträgt 1.5-2 cm.

Im dargestellten Ausführungsbeispiel der Figuren 1a, 1b weist das Elastomerfederelement 9 an seiner Peripherie eine umlaufende radiale Ausnehmung bzw. einen ringförmigen, radial nach innen spitz zulaufenden Einschnitt 23 auf. Es können auch mehrere solcher Ausnehmungen 23 axial am Elastomerfederelement 9 verteilt sein, was zu einer kompressionsfreudigen Form führen kann, und auch zur Einstellung des Federverhaltens eingesetzt werden kann. Mit seiner unteren Fläche liegt das Elastomerfederelement 9 auf einem unteren Anschlag 8a auf, welcher durch die ebene Fläche an der Oberseite des oberen Endes 8 des Endaufsatzes 4 bereitgestellt ist. Das obere Ende 8 des Endaufsatzes 4 ist gewissermassen als ringförmiger Flansch ausgebildet, welcher radial über den Rest des Endaufsatzes 4 hervorsteht. An der Unterseite des Flansches ist ein erster Absatz 25 ausgebildet, der in einen kurzen Bereich 28 des Endaufsatzes 4 überführt, der einen kleineren Aussendurchmesser aufweist, als der Flansch bzw. das obere Ende 8 des Endaufsatzes 4. Dieser kurze Bereich 28 geht an einem zweiten Absatz 26 in einen axial unten daran anschliessenden weiteren durchmesserkleineren Bereich 27, welcher sich axial nach unten hin bis zu einem Gewindeabschnitt 22 erstreckt. Dieser Gewindeabschnitt 22 kann als Befestigungsmittel für einen wie in Fig. 4g dargestellten, allfällig auf den Endaufsatz 4 aufgesetzten respektive mit einem entsprechenden Innengewinde aufgeschraubten Stockteller 24 dienen, wobei der Stockteller 24 einen oberen Anschlag am oben beschriebenen zweiten Absatz 26 finden würde, bzw. zwischen diesen beiden Grenzen gehalten würde. Der Gewindeabschnitt 22 kann dabei von aussen auf den Endaufsatz 4 angeformt oder daran befestigt oder einstückig mit dem Endaufsatz 4 ausgebildet sein. Das Elastomerfederelement 9 ist also gewissermassen zwischen einem oberen Anschlag 10a und einem unteren Anschlag 8 eingeklemmt. Das Elastomerfederelement kann zusätzlich durch eine Klebeverbindung an den Anschlagsflächen 8a, 10a befestigt sein, auch hier ist alternativ eine stoffschlüssige Verbindung, beispielsweise ein heißfügen (zum Beispiel Ultraschallschweissen) möglich. Der Endaufsatz 4, welcher von unten über den unteren Abschnitt 6a des untersten Rohrabschnittes 6 gesteckt wird, weist eine zentrale Aufnahmeöffnung 5c auf. In dieser Aufnahmeöffnung 5c, welche im dargestellten Ausführungsbeispiel als Sackloch ausgestaltet ist, ist der unterste Rohrabschnitt 6 bei Einwirkung einer axialen Kraft K von oben her auf den Stock axial verschiebbar.

Die Wandung des unteren Abschnittes 6a des untersten Rohrabschnittes 6, welcher einen Hohlraum 20 aufweist, weist an zwei gegenüberliegenden Stellen je ein eingefrästes oder gestanztes oder gelasertes axiales Langloch 13 auf. Darin ist ein radialer Querstift 14 in einer Richtung Q quer zur Stocklängsachse S geführt, welcher an seinen beiden Enden in zwei gegenüberliegenden Durchgangsöffnungen 1 in der Wandung des Endaufsatzes 4 gehalten ist und sich quer durch die zentrale Aufnahmeöffnung 5c des Endaufsatzes 4 hindurch erstreckt.

In Figur 1b ist der Stock in einer Ruheposition gezeigt, d.h. es wirkt keine Kraft K von oben axial auf den Stock, bzw. keine Kraft, welche grösser ist als die Federkraft oder vorgespannte Federkraft des Elastomerfederelements 9. Wird diese Federkraft überwunden, so wird das Elastomerfederelement 9 zwischen den beiden Anschlägen 8a, 10a zusammengestaucht, sodass es radial nach aussen und/oder gegebenenfalls nach innen baucht und sich die axiale Länge L2 des Elastomerfederelements 9 verkleinert.

Dabei wird der untere Rohrabschnitt 6 innerhalb des Endaufsatzes 4 nach unten verschoben, und dabei wandert der radiale Querstift 14, welcher sich in der Ruheposition am unteren Anschlag des axialen Langlochs 13 befindet, kurz vor der oberen Anschlagsposition am oberen Ende des axialen Langlochs 13. Die axiale Bewegung, d.h. die Dämpfungsbewegung des Stockes ist somit abhängig von der Grösse und des Materials und somit der Federkraft des Elastomerfederelements 9 und der Weg ist begrenzt durch die Tiefe des Sackloches 5c. Die axiale Länge des Langlochs 14 ist sinnvollerweise länger als der mögliche Federweg, um ein Ausschlagen des Langloches bei Erreichen der jeweiligen Endlage zu verhindern.

Der im axialen Langloch 13 geführte radiale Querstift 14 dient während der Dämpfungsbewegung bzw. der axialen Relativbewegung R des untersten Rohrabschnittes 6 im Endaufsatz 4 gleichzeitig auch als Führung des untersten Rohrabschnittes 6 innerhalb des Endaufsatzes 4, bzw. als Verdrehsicherung oder Festlegung der Rotationsposition der beiden Teile relativ zueinander.

Das untere Ende 15 des Endaufsatzes 4 weist einen kleinen Hohlraum 29 auf, in welchen ein Einsatz 21 von unten eingesetzt und an der Innenwand des unteren Endes 15 des Endaufsatzes 4 befestigt ist, beispielsweise durch Kleben oder Verpressen. Dieser Einsatz 21 weist im dargestellten Ausführungsbeispiel von Fig. 1b eine von unten eingesetzte Hartmetallspitze 16 auf, welche verpresst oder verklebt sein kann.

Alternativ kann der Hohlraum 29 aber auch mit der zentralen Aufnahmeöffnung 5c des Endaufsatzes 4 verbunden sein, sodass die zentrale Aufnahmeöffnung 5c als Durchgangsöffnung ausgestaltet ist, welche sich vom oberen Ende 8 des Endaufsatzes 4 bis zu seinem unteren Ende 15 erstreckt und welche erst durch den Einsatz 21 mit Spitze 16 oder durch einen (nicht dargestellten) am unteren Ende 15 befestigten Puffer nach unten hin geschlossen wird.

In Figur 2a ist ein erstes bevorzugtes Ausführungsbeispiel dargestellt. Einerseits ist die periphere Strukturierung des Elastomerfederelements 9 etwas anders ausgestaltet, nämlich mit einer ringförmigen umlaufenden, radial nach innen rund zulaufenden Ausnehmung in der Mitte der axialen Länge L2 des Elastomerfederelements 9. Wie bei der Spitzenfederung von Figur 1 ist auch hier der unterste Rohrabschnitt 6 konifiziert ausgebildet, d.h. er weist einen Absatz 11 auf. Gemäss diesem ersten bevorzugten Ausführungsbeispiel weist aber nicht der unterste Rohrabschnitt 6 selbst, sondern ein von unten in den unteren Abschnitt 6a des untersten Rohrabschnittes 6 eingesetztes Einschubelement 7 das Langloch 13 auf, in welchem der radiale Querstift 14, der im Endaufsatz 4 gehalten ist, geführt ist. Das Einschubelement 7, welches in Figur 2c vergrössert und einzeln dargestellt ist, ist aus Aluminium, Kunststoff, anderem Metall, oder eine Kombination aus diesen Materialien hergestellt. Der untere Abschnitt 7c des Einschubelements ist zylindrisch ausgebildet. Der obere Abschnitt 7a weist eine periphere Strukturierung 18 in Form einer Zahnung auf, um den Reibschluss zwischen dem Einschubelement und dem untersten Stockrohrabschnitt 6 zu erhöhen. Zwischen dem durchmesserkleineren oberen Abschnitt 7a mit Durchmesser d4 und dem durchmessergrösseren unteren Abschnitt 7c mit Durchmesser d5 befindet sich ein Absatz 19. Auf diesem Absatz 19 liegt das untere Ende 17 des untersten Rohrabschnittes 6 auf. Der obere Abschnitt 7a ragt in den unteren Abschnitt 6a des untersten Rohrabschnittes 6 hinein. Das Einschubelement 7 kann mit seinem oberen Abschnitt 7a zusätzlich im untersten Rohrabschnitt 6 verklebt sein. Der untere Abschnitt 7c liegt mit seiner Aussenwand an der Innenwand des Endaufsatzes 4 an, und ist darin axial verschieblich gelagert, im Falle der Einwirkung einer axialen Kraft K von oben auf den Stock, welche die Federkraft des Elastomerfederelements 9 übersteigt. Das Einschubelement 7 findet während der Dämpfungsbewegung seinen unteren Anschlag am unteren Ende 30 des Sacklochs 5c. Im vorliegenden Ausführungsbeispiel ist das Einschubelement 7 verkürzt ausgebildet, d.h. ohne einen mittleren Abschnitt 7b.

In Figur 2d sind die drei einzelnen Hauptelemente 4, 9, 10 des Spitzenkörpers 3 losgelöst voneinander schematisch dargestellt. Hier ist die Trapezform des oberen Anschlagelements 10 mit seiner nach oben hin radial nach innen geneigten umlaufenden Flanke zu erkennen. Die beiden Anschlagsflächen 8a, 10a verlaufen im Wesentlichen parallel zur Unterlage in einem Winkel α von 90 Grad zur Stockachse S. Die Trapezform oder der umlaufende Rand dient zur hermetisch dichten Verbindung der Anordnung und kann beispielsweise durch Anspritzen hergestellt sein.

Der Spitzenkörper 3 weist, wenn er zusammengesetzt ist, eine zentrale Aufnahmeöffnung auf, welche sich durch die koaxial angeordneten einzelnen zentralen Aufnahmeöffnungen 5a, 5b, 5c des oberen Anschlagelements 10, des Elastomerfederelements 9, und des Endaufsatzes 4 zusammensetzt. Im Endaufsatz 4 ist die zentrale Aufnahmeöffnung 5c in sämtlichen dargestellten Ausführungsbeispielen als Sackloch ausgestaltet, beim Elastomerfederelement 9 und oberen Anschlagelement 10 hingegen als Durchgangsöffnung 5b respektive 5a. In Figur 2e sind die Durchgangsöffnungen 1 in den beiden gegenüberliegenden Stellen der Wandung des Endaufsatzes 4 mit eingesetztem radialen Querstift 14 vergrössert dargestellt, in einer Ansicht, die um 90 Grad verdreht ist zu der Ansicht von Figur 2d.

In Figur 3 ist ein zweites bevorzugtes Ausführungsbeispiel dargestellt. In diesem Ausführungsbeispiel ist der unterste Rohrabschnitt 6 nicht konifiziert ausgebildet. Das axiale Langloch 13 ist aber wieder in einem unteren Abschnitt 7c eines Einschubelements 7 integriert. Der Rohrabschnitt 6 ist kürzer ausgestaltet als in den beiden vorangehenden Ausführungsbeispielen von Figuren 1 und 2. Das untere Ende 17 des untersten Rohrabschnittes 6 endet oberhalb des oberen Anschlagelements 10 des Spitzenkörpers 3. Betrachtet man die Figur 3c, in welcher das Einschubelement 7 von Figur 3b vergrössert und einzeln dargestellt ist, so ist erkennbar, dass der obere Abschnitt 7a des Einschubelements an seiner Peripherie eine Strukturierung 18 aufweist, wobei es sich um axial voneinander beabstandete umlaufende ringförmige Einschnitte handelt. Am untersten Ende 12 des oberen Abschnittes 7a des Einschubelements 7 ist vor dem Absatz 19, welcher am Übergang zum mittleren Abschnitt 7b des Einschubelements 7 angeordnet ist, ein umlaufender Flansch 31 angeordnet, dessen Durchmesser d8 grösser ist, als der Aussendurchmesser d4 des übrigen Teils des oberen Abschnittes 7a. Auf diesem Flansch 31 liegt das untere Ende 17 des untersten Rohrabschnittes 6 auf, wenn das Einschubelement 7 von unten in den untersten Rohrabschnitt 6 eingeführt ist. Die Unterseite des besagten Flansches 31 am unteren Ende 12 des oberen Abschnittes 7a des Einschubelements 7 bildet den oberen Anschlag für den Spitzenkörper 3, bzw. für die Oberseite des oberen Anschlagelements 10. Der mittlere Abschnitt 7b und der untere Abschnitt 7c des Einschubelements 7 weisen einen kleineren Aussendurchmesser d5 bzw. d6 auf als der Aussendurchmesser d4 des oberen Abschnittes des Einschubelements d4, wobei der mittlere Abschnitt 7b und der untere Abschnitt 7c im vorliegenden Ausführungsbeispiel den gleichen Aussendurchmesser d5, d6 aufweisen. Das Einschubelement 7 ist länger ausgebildet als in Figur 2, seine Gesamtlänge über alle drei Abschnitte 7a, 7b, 7c beträgt ca. 3-15, vorzugsweise 5-12 und insbesondere 7-10 cm. Das Langloch 13 befindet sich etwa in der Mitte der des durchmesserkleineren Abschnittes des Einschubelements 7, d.h. etwa in der Mitte der Strecke zwischen dem Flansch 31 am unteren Ende 12 des oberen Abschnittes 7a und dem unteren Ende 32 des Einschubelements 7. Der mittlere Abschnitt 7b bildet in diesem Ausführungsbeispiel den Bereich des Einschubelements 7, der vom Elastomerfederelement 9 und dem oberen Anschlagelement 10 umgriffen wird.

In Figur 4 ist ein drittes bevorzugtes Ausführungsbeispiel dargestellt. Dabei ist das Einschubelement 7 gleich ausgestaltet wie im zweiten Ausführungsbeispiel von Figur 3. Der Unterschied ist hier die Art der Befestigung des Elastomerfederelements 9 am oberen Anschlagelement 10 und am Endaufsatz 4. Die Verbindung wird hier durch eine Schwalbenschwanzverbindung erreicht, bei der ein axialer Fortsatz 10b des oberen Anschlagelements 10 nach unten hin in das Elastomerfederelement 9 eingreift und bei der ein oberer axialer Fortsatz 8b am oberen Ende 8 des Endaufsatzes 4 nach oben hin in das Elastomerfederelement 9 eingreift, sodass sich die jeweilig benachbarten Elemente formschlüssig ineinander verzahnen. Die beiden Fortsätze 8b, 10b weisen dabei jeweils eine abgeschrägte Flanke auf. Dabei kann eine Klebverbindung (oder alternativer Stoffschluss durch Spritzen, Schweissen etc.) zusätzlich an den aneinanderliegenden Grenzflächen vorgesehen sein. In dieser vierten Ausführungsform weist das Elastomerfederelement 9 an seiner radialen Innenseite einen umlaufenden Abstand 33 zum Einschubelement 7 auf. In Figur 4e ist eine fünfte bevorzugte Ausführungsform dargestellt, wobei es sich hier um eine weitere alternative Befestigungsart des Elastomerfederelements 9 am oberen Anschlagelement 10 und am Endaufsatz 4 im Vergleich zur vierten Ausführungsform handelt. Hier ist auch eine formschlüssige Verbindung vorgesehen, jedoch weisen der obere axiale Fortsatz 8b des Endaufsatzes 4 und der untere axiale Fortsatz 10b des oberen Anschlagelements 10 keine abgeschrägte Flanke auf, sondern greift jeweils mit einem durchmesserkleineren Halsabschnitt, gefolgt von einem durchmessergrösseren Flansch, der sich mit seiner Oberfläche und seiner Unterfläche im Wesentlichen quer zur Stocklängsachse S und parallel zur Unterlage erstreckt, in das Elastomerfederelement ein. Auch hier ergibt sich eine gute Verzahnung des Elastomerfederelements nach oben hin mit dem oberen Anschlagelement 10 bzw. nach unten hin mit dem Endaufsatz 4. Auch hier kann an den benachbarten Anschlagsflächen zusätzlich eine Klebverbindung vorgesehen sein (auch hier als Alternative Stoffschluss durch Schweissen, Spritzen, Ultraschallschweissen, etc., möglich).

Wenn beispielsweise das Elastomerfederelement 9 aus einem weichen Material besteht, und/oder in axialer Richtung eine ungenügende Höhe (gewollt oder ungewollt) aufweist, kann es vorkommen, dass das untere Ende des Einschubelements 7c bei einer vollen Belastung auf den Boden der zentralen Aufnahmeöffnung 5c respektive auf die umlaufende Stufe aufschlagen kann. Damit endet die Dämpfungswirkung frühzeitig, was wegen des harten Aufschlags unangenehm und nachteilig sein kann. Dies lässt sich lösen, indem in der Aufnahmeeröffnung 5c ein zusätzliches Dämpfungselement 34 angeordnet wird, wie dies in den Figuren 4h und i für den Fall des Ausführungsbeispiels gemäss Figur 4 dargestellt wird.

Im Falle der Ausbildung gemäss Figur 4h handelt es sich bei diesem zusätzlichen Dämpfungselement um einen kleinen kreiszylindrischen Block aus einem Elastomermaterial (analoge Materialien wie beim Elastomerfederelement), der in die Aufnahmeöffnung 5c eingelegt oder darin befestigt ist. Das Dämpfungselement 34 kann dabei, wie in Figur 4h dargestellt, einen etwas geringeren Aussendurchmesser aufweisen als der Innendurchmesser der Aufnahmeöffnung 5c, damit zur effektiven Dämpfungswirkung das Elastomermaterial des Dämpfungselements etwas seitlich ausweichen kann. Um zu verhindern, dass sich der entsprechende Stopfen 34 verschiebt, kann er aber auch entweder durch entsprechende Ausgestaltung, dass der Aussendurchmesser im Wesentlichen dem Innendurchmesser der Aufnahmeöffnung 5c entspricht, gewissermassen formschlüssig und/oder kraftschlüssig in die Aufnahmeöffnung 5c eingepresst sein, er kann aber auch durch einen Stoffschluss (z.B. kleben) befestigt werden. Alternativ ist es möglich, bei dem in Figur 4h dargestellten Ausführungsbeispiel das Dämpfungselement 34 mit einem nach unten gerichteten Zapfen auszugestalten, der dann formschlüssig in den Hohlraum 29 eingreift und so das Dämpfungselement 34 in der richtigen Position fixiert. Alternativ ist es übrigens auch ganz generell möglich, das Dämpfungselement anstelle eines Vollzylinders in Form eines Rings aus einem Elastomermaterial (beispielsweise einfacher O-Ring) auszubilden, der dann auf der Stufe des Bodens des Sacklochs zum Hohlraum 29 aufliegt.

Um zu verhindern, dass das freie Ende des unteren axialen Abschnitts 7c mit der umlaufenden Kante das Dämpfungselement verletzt und damit zudem eine optimale Auflage auf dem Dämpfungselement 34 gewährleistet ist, kann in diesen unteren Abschnitt 7c ein Abschlussstopfen in das hohlzylindrische Rohr eingeschoben sein (nicht dargestellt), der eine volle Auflagefläche für die Oberseite des Dämpfungselements 34 zur Verfügung stellt und dessen Verletzung verhindert.

Eine andere mögliche Bauweise für ein solches Dämpfungselement 34 ist in Figur 4j dargestellt. Insbesondere für die Montage von Vorteil ist bei diesem Ausführungsbeispiel, dass das Dämpfungselement 34 einen zusätzlichen Führungszapfen 35 mit etwas geringerem Aussendurchmesser aufweist, der formschlüssig und/oder kraftschlüssig und/oder stoffschlüssig in die untere Öffnung des unteren Abschnitts 7c eingesetzt sein kann. So kann für die Montage das Dämpfungselement 34 mit dem Führungszapfen 35 in den unteren Abschnitt 7c eingesetzt werden, anschliessend das Einschubelement 7 in das Endelement 4 eingeschoben werden, und am Ende ist das Dämpfungselement 34 optimal positioniert und kommt, wenn der Dämpfungsmechanismus zusammengepresst wird, auf dem Boden des Sacklochs mit der Schulter zum Hohlraum 29 in Auflage.

Die in Figur 4h und i dargestellte zusätzliche Anordnung eines Dämpfungselements 34 kann gleichermassen bei den Ausführungsbeispielen gemäss den Figuren 1-3 ganz analog eingesetzt werden.

Im Fall der Spitzenfederung gemäss Figur 1 greift dann der Führungszapfen 35 in den untersten Rohrabschnitt 6 ein.

Beim Ausführungsbeispiel gemäss Figur 2 ist es möglich, ein solches Dämpfungselement 34 unten am Einschubelement 7 zu befestigen. Es ist auch möglich, den untersten Bereich des Einschubelements 7, unterhalb des radialen Querstifts 14 und etwas abgesetzt davon, in einer Zweikomponentenbauweise auszugestalten, wobei dann der untere, dem Hohlraum 5 zugewandte Bereich aus einem Elastomermaterial besteht. In Figur 2c ist diese Möglichkeit schematisch durch eine gestrichelte Linie 36 dargestellt, der unterhalb dieser gestrichelten Linie dargestellte Bereich des Einschubelements 17 kann aus einem Elastomer-Material bestehen und entspricht dann dem Dämpfungselement 34.

**BEZUGSZEICHENLISTE**

| | | | |
|---|---|---|---|
| 1 | Durchgangsöffnung in 4 für 14 | | 10 |
| | | 5b | zentrale Aufnahmeöffnung in 9 |
| 2 | Stockkörper | | |
| 3 | Spitzenkörper | 5c | zentrale Aufnahmeöffnung in in 4 |
| 4 | Endaufsatz | | |
| 5 | freier Hohlraum für Beweglichkeit von 6a in 5c von 4, resp. von 7c in 5c von 4 | 6 | unterster Rohrabschnitt von 2 |
| | | 6a | unterer Abschnitt von 6 |
| | - | 7 | Einschubelement |
| | | 7a | oberer axialer Abschnitt von 7 |
| 5a | zentrale Aufnahmeöffnung in | | |
| 7b | mittlerer axialer Abschnitt von 7 | 29 | Hohlraum an 15 |
| | | 30 | unteres Ende von 5c |
| 7c | unterer axialer Abschnitt von 7 | 31 | umlaufender Flansch von 7a an 12 |
| 8 | oberes Ende von 4 | 32 | unteres Ende von 7 |
| 8a | unterer Anschlag für 9 an 8 | 33 | umlaufender Abstand an 9 |
| 8b | oberer axialer Fortsatz von 8 | 34 | Dämpfungselement |
| 9 | Elastomerfederelement | 35 | Führungszapfen von 34 |
| 10 | oberes Anschlagelement | 36 | schematische Trennlinie, unterhalb Elastomermaterial |
| 10a | oberer Anschlag für 9 an 10 | | |
| 10b | unterer axialer Fortsatz von 10 | d1 | radiale Dicke von 9 |
| | | d2 | Aussendurchmesser von 6 |
| 11 | Absatz an 6 | | oberhalb von 11 |
| 12 | unteres Ende von 7a | d3 | Aussendurchmesser von 6 |
| 13 | axiales Langloch | | unterhalb von 11 |
| 14 | radialer Querstift | d4 | Aussendurchmesser von 7a |
| 15 | unteres Ende von 4 | d5 | Aussendurchmesser von 7b |
| 16 | Hartmetallstift in 16 an 15 | d6 | Aussendurchmesser von 7c |
| 17 | unteres Ende von 6 | d7 | Innendurchmesser von 4 in 5 |
| 18 | periphere Strukturierung an 7a | K | Kraftrichtung |
| | | L1 | axiale Länge von 4 |
| 19 | Absatz an 7 | L2 | axiale Länge von 9 |
| 20 | Hohlraum in 6 | L3 | axiale Länge von 7 |
| 21 | Einsatz an 15 für 16 | Q | Verlaufsrichtung von 14 |
| 22 | Gewindeabschnitt an 4 | R | Relativbewegung |
| 23 | periphere Ausnehmung an 9 | S | Stocklängsachse |
| 24 | Stockteller | α | rechter Winkel zwischen 8a/10a und S |
| 25 | erster Absatz unterhalb 8 | | |
| 26 | zweiter Absatz unterhalb 8 | | |
| 27 | Bereich zwischen 22 und 26 | | |
| 28 | kurzer Bereich zwischen 25 und 26 | | |

## Patentansprüche

1. Stock, insbesondere Nordic-Walkingstock, Wanderstock, Skistock, Langlaufstock, oder Gehstock, aufweisend einen Stockkörper (2), an dessen unterem freien Ende ein Spitzenkörper (3) vorgesehen ist,
**dadurch gekennzeichnet, dass**
der Spitzenkörper (3)
- einen nach unten hin geschlossenen Endaufsatz (4) mit einer zentralen Aufnahmeöffnung (5c) aufweist
zur Aufnahme eines Einschubelements (7), das mit einem oberen axialen Abschnitt (7a) in einem untersten Rohrabschnitt (6) des Stockkörpers (2)
aufgenommen und befestigt ist, und mit einem unteren axialen Abschnitt (7c) in der zentralen Aufnahmeöffnung (5c) des Endaufsatzes (4) aufgenommen ist, wobei der obere und/oder der untere axiale Abschnitt (7a, 7c) des Einschubelements (7) zylindrisch ausgebildet ist;
- sowie ein axial oberhalb eines oberen Endes (8) des Endaufsatzes (4) anschliessendes äusseres umlaufendes elastisches Elastomerfederelement (9) aufweist, welches
den untersten Rohrabschnitt (6) des Stockkörpers (2),
oder einen mittleren axialen Abschnitt (7b) des Einschubelements (7) in Umfangsrichtung (U) mindestens teilweise umgreift, und welches eine axiale Relativbewegung (R) des untersten Rohrabschnittes (6) des Stockkörpers (2) und des Einschubelements (7) relativ zum Endaufsatz (4) bei Einwirkung einer axialen Kraft (K) dämpft;
wobei der unterste Rohrabschnitt (6) des Stockkörpers (2), und das Einschubelement (7), gegen eine Federkraft des elastischen Elements (9) axial in der zentralen Aufnahmeöffnung (5c) des Endaufsatzes (4) verschieblich gelagert ist.

2. Stock nach einem der vorhergehenden Ansprüche, **dadurch gekennzeichnet, dass** der Spitzenkörper (3) des Weiteren ein oberes Anschlagelement (10) aufweist, welches, bevorzugt an einem Absatz (11) am untersten Rohrabschnitt (6) des Stockkörpers (2), oder am unteren Ende (12) des oberen axialen Abschnittes (7a) des Einschubelements (7) befestigt ist und einen oberen Anschlag (10a) für das Elastomerfederelement (9) bereitstellt, wobei das Elastomerfederelement (9) axial zwischen einem am oberen Ende (8) des Endaufsatzes (4) angeordneten unteren Anschlag (8a) und dem oberen Anschlag (10a) angeordnet ist, wobei das Elastomerfederelement (9) am oberen und/oder unteren Anschlag (8a, 10a) vorzugsweise mittels einer formschlüssigen Verbindung, insbesondere einer Nut-Kamm-Verbindung, wie beispielsweise einer Schwalbenschwanzverbindung, und/oder mittels einer stoffschlüssigen Verbindung, insbesondere einer Klebverbindung, Zweikomponenten-Spritzverfahren, Schweissen, befestigt ist.

3. Stock nach einem der vorhergehenden Ansprüche, **dadurch gekennzeichnet, dass** ferner ein radialer Querstift (14) angeordnet ist, der den Endaufsatz (4) sowie das Einschubelement (7), vorzugsweise in einem mittleren Abschnitt (7b) oder einem unteren Abschnitt (7c) des Einschubelements (7), in einer Richtung (Q) quer zur Stocklängsachse (S) radial durchragt, wofür im Endaufsatz (4) eine Durchgangsöffnung (15) für den radialen Querstift (14) angeordnet ist, und wobei der untere axiale Abschnitt (7c) des Einschubelements (7) zur Führung des Querstifts (14) mindestens ein axiales Langloch (13), vorzugsweise zwei einander in Umfangsrichtung (U) gegenüberliegende Langlöcher (13) in der jeweiligen Wandung aufweist, sodass der radiale Querstift (14) innerhalb der Grenzen des mindestens einen axialen Langlochs (13) bei Einwirkung einer axialen Kraft (K) von oben auf den Stockkörper (2) entgegen die Federkraft des elastischen Elements (9) axial verschiebbar gelagert ist; wobei das Langloch (13) vorzugsweise eine Länge von 0.5-3 cm, insbesondere bevorzugt von 0.7-1.5 cm, am meisten bevorzugt von 0.8-1.3 cm aufweist, und wobei vorzugsweise die axiale Länge des Langlochs länger als der mögliche Federweg ist, um ein Ausschlagen des Langloches bei Erreichen der jeweiligen Endlage zu verhindern.

4. Stock nach einem der vorhergehenden Ansprüche, **dadurch gekennzeichnet, dass** der Stock mindestens zwei ineinander teleskopierbare Rohrabschnitte aufweist, und wobei der Stock ein Aussenklemmsystem zur Längenverstellung bzw. zur lösbaren Festlegung der relativen axialen Position der mindestens zwei teleskopierbaren Rohrabschnitte zueinander aufweist.

5. Stock nach einem der Ansprüche 2-4, **dadurch gekennzeichnet, dass** der Endaufsatz (4), das elastische Element (9) und das obere Anschlagelement (10) einstückig, vorzugsweise hermetisch dicht miteinander verbunden sind, vorzugsweise durch ein Mehrkomponentenspritzgussverfahren, ein Schweissen, Kleben, oder Kombinationen davon.

6. Stock nach einem der vorhergehenden Ansprüche, **dadurch gekennzeichnet, dass** der Endaufsatz (4) eine axiale Länge (L1) von 3-15 cm, vorzugsweise von 5-12 cm, insbesondere bevorzugt von 7-10 cm aufweist; und/oder wobei das Einschubelement (7) eine axiale Länge (L3) von 2-12 cm, vorzugsweise von 3-10 cm, insbesondere bevorzugt von 5-8 cm aufweist, wobei das Einschubelement (7) vorzugsweise aus Metall, insbesondere Aluminium, Kunststoff, insbesondere Faser verstärkter Kunststoff, oder einer Kombination derartiger Materialien hergestellt ist.

7. Stock nach einem der vorhergehenden Ansprüche, **dadurch gekennzeichnet, dass** das Elastomerfederelement (9) eine axiale Länge (L2) von im Bereich von 0.5-4 cm, vorzugsweise von 1-3 cm, insbesondere bevorzugt von 1.5-2 cm aufweist, und/oder dass das Elastomerfederelement (9) eine radiale Dicke (d1) im Bereich von 0.2-1 cm, vorzugsweise von 0.4-0.8 cm, insbesondere bevorzugt von 0.5-0.7 cm aufweist.

8. Stock nach einem der vorhergehenden Ansprüche, **dadurch gekennzeichnet, dass** der unterste Rohrabschnitt (6) einen Absatz (11) aufweist, an dem sich der unterste Rohrabschnitt (6) axial nach unten hin verjüngt, sodass der Durchmesser (d3) des untersten Rohrabschnittes (6) axial unterhalb des Absatzes (11) kleiner ist als der Durchmesser (d2) des untersten Rohrabschnittes (6) axial oberhalb des Absatzes (11), wobei der Absatz (11) als ein oberer Anschlag für den Spitzenkörper (3) dient.

9. Stock nach einem der vorhergehenden Ansprüche, **dadurch gekennzeichnet, dass** der Endaufsatz (4) an einem einer Unterlage zugewandten freien Ende (15) geschlossen ausgebildet ist, wobei vorzugsweise an einem einer Unterlage zugewandten Ende (15) des Endaufsatzes (4) von unten her ein als Stockspitze dienender Stift (16), vorzugsweise ein Einsatz mit Hartmetallspitze, eingelassen und vorzugsweise in der zentralen Aufnahmeöffnung (5c) des Endaufsatzes (4) befestigt ist, und/oder dass am Endaufsatz (4) ein Puffer oder ein Stockteller (24) befestigt ist, wobei im Falle der Befestigung eines Stocktellers (24) an einem Stock nach einem der Ansprüche 3-8, der Stockteller (24) vorzugsweise einen Bereich des Endaufsatzes (4) umgreift, in welchem der radiale Querstift (14) die zentrale Aufnahmeöffnung (5c) durchragt.

10. Stock nach einem der vorhergehenden Ansprüche, **dadurch gekennzeichnet, dass** der obere axiale Abschnitt (7a) des Einschubelements eine periphere Strukturierung (18) aufweist, vorzugsweise in Form von radialen Ausnehmungen, insbesondere bevorzugt in Form von axial voneinander beabstandeten mindestens teilweise umlaufenden radialen Einschnitten, und/oder wobei vorzugsweise der Aussendurchmesser (d4) des oberen axialen Abschnittes (7a) grösser oder kleiner ist als der Aussendurchmesser (d5) des mittleren axialen Abschnitts (7b) und/oder als der Aussendurchmesser (d6) des unteren axialen Abschnitts (7c) des Einschubelements (7).

11. Stock nach einem der vorhergehenden Ansprüche, **dadurch gekennzeichnet, dass** der untere axiale Abschnitt (7c) des Einschubelements (7) einen Durchmesser (d6) aufweist, der im Wesentlichen dem Innendurchmesser (d7) des Endaufsatzes (4) in der zentralen Aufnahmeöffnung (5c) entspricht, sodass das innerhalb des Endaufsatzes (4), vorzugsweise über eine reibschlüssige Verbindung geführte Einschubelement (7) bei Einwirkung einer axialen Kraft (K) von oben auf den Stockkörper (2) axial im Endaufsatz (4) gleitet.

12. Stock nach einem der vorhergehenden Ansprüche, **dadurch gekennzeichnet, dass** das Einschubelement (7) vollständig in der zentralen Aufnahmeöffnung (5c) des Endaufsatzes (4) aufgenommen ist, wobei der untere axiale Abschnitt (7c) des Einschubelements (7) an einer Innenwand des Endaufsatzes (4) anliegt, und einen grösseren Durchmesser (d6) aufweist als der Durchmesser (d4) des oberen axialen Abschnittes des Einschubelements (7), welcher im untersten Rohrabschnitt (6) aufgenommen ist, wobei der unterste Rohrabschnitt (6) mit seinem unteren Abschnitt (6a) in die zentrale Aufnahmeöffnung (5c) des Endaufsatzes (4) hineinragt, und wobei zwischen dem oberen axialen Abschnitt (7a) des Einschubelements (7) und dem unteren axialen Abschnitt (7c) des Einschubelements (7) ein Absatz (19) angeordnet ist, der als ein unterer Anschlag für ein unteres Ende (17) des untersten Rohrabschnittes (6) dient.

13. Stock nach einem der vorhergehenden Ansprüche, **dadurch gekennzeichnet, dass** die zentrale Aufnahmeöffnung (5) ein Sackloch ist.

14. Stock nach einem der Ansprüche 2-13, **dadurch gekennzeichnet, dass** der obere Anschlag (10a) und/oder der untere Anschlag (8a) für das Elastomerfederelement (9) jeweils als eine sich in radialer Richtung erstreckende Fläche am oberen Anschlagelement (10) bzw. am oberen Ende (8) des Endaufsatzes (4) ausgebildet ist, welche sich in einem im Wesentlichen rechten Winkel (α) zur Stocklängsachse (S) erstreckt.

15. Spitzenkörper (3) für einen Stock, insbesondere für einen Nordic-Walkingstock, Wanderstock, Skistock, Langlaufstock, oder Gehstock, aufweisend
- einen nach unten hin geschlossenen Endaufsatz (4) mit einer zentralen Aufnahmeöffnung (5c), zur Aufnahme eines Einschubelements (7), das mit einem oberen axialen Abschnitt (7a) zur Aufnahme in einem untersten Rohrabschnitt (6) des Stockkörpers (2) und mit einem unteren axialen Abschnitt (7c) zur Aufnahme in der zentralen Aufnahmeöffnung (5c) des Endaufsatzes (4), wobei der obere und/oder der untere axiale Abschnitt (7a, 7c) des Einschubelements (7) zylindrisch ausgebildet ist;
- ferner aufweisend ein axial oberhalb eines oberen Endes (8) des Endaufsatzes (4) anschliessendes äusseres, umlaufendes, elastisches Elastomerfederelement (9), das den untersten Rohrabschnitt (6) des Stockkörpers (2) oder einen mittleren axialen Abschnitt (7b) des Einschubelements (7) in Umfangsrichtung (U) umgreift, und eine axiale Relativbewegung (R) des untersten Rohrabschnittes (6) des Stockkörpers (2) bei Einwirkung einer axialen Kraft (K) dämpft;
- und vorzugsweise des Weiteren aufweisend ein oberes Anschlagelement (10), welches bevorzugt an einem Absatz (11) am untersten Rohrabschnitt (6) des Stockkörpers (2) oder am unteren Ende (12) des oberen axialen Abschnittes (7a) des Einschubelements (7) befestigt ist und einen oberen Anschlag (10a) für das Elastomerfederelement (9) bereitstellt; wobei das Elastomerfederelement (9) axial zwischen einem am oberen Ende (8) des Endaufsatzes (4) angeordneten unteren Anschlag (8a) und dem oberen Anschlag (10a) angeordnet ist;
**dadurch gekennzeichnet, dass**,
wenn der Spitzenkörper (3) am Stock montiert ist, der unterste Rohrabschnitt (6) des Stockkörpers (2) und das Einschubelement (7) bei Einwirkung einer axialen Kraft (K) von oben auf den Stockkörper (2) gegen eine Federkraft des Elastomerfederelements (9) axial im Endaufsatz (4) verschieblich gelagert ist.

## Claims

1. A pole, in particular a Nordic walking pole, trekking pole, ski pole, cross-country ski pole or walking pole, comprising a pole body (2) on the lower free end of which a tip body (3) is provided, **characterized in that**
the tip body (3) comprises
- a downwardly closed end attachment (4) with a central receiving opening (5c)
for receiving an insertion element (7) which is received and fastened by way of an upper axial portion (7a) in a lowermost tube portion (6) of the pole body (2), and is received by way of a lower axial portion (7c) in the central receiving opening (5c) of the end attachment (4), wherein the upper and/or the lower axial portion (7a,7c) of the insertion element is cylindrical;
- and an outer circumferential elastic elastomer spring element (9) which connects axially above an upper end (8) of the end attachment (4) and engages around the lowermost tube portion (6) of the pole body (2) or a middle axial portion (7b) of the insertion element (7) at least in part in the circumferential direction (U),
and which damps an axial relative movement (R) of the lowermost tube portion (6) of the pole body (2) and/or of the insertion element (7) relative to the end attachment (4) whilst an axial force (K) is applied;
wherein the the insertion element (7), is mounted so as to be displaceable axially in the central receiving opening (5c) of the end attachment (4) counter a spring force of the elastic element (9).

2. The pole as claimed in claim 1, **characterized in that** the tip body (3) further comprises an upper stop element (10) which is fastened in a preferred manner on a shoulder (11) on the lowermost tube portion (6) of the pole body (2), or on the lower end (12) of the upper axial portion (7a) of the insertion element (7) and provides an upper stop (10a) for the elastomer spring element (9), wherein the elastomer spring element (9) is arranged axially between a lower stop (8a), which is arranged on the upper end (8) of the end attachment (4), and the upper stop (10a), wherein the elastomer spring element (9) is fastened on the upper and/or lower stop (8a, 10a) preferably by means of a positive locking connection, in particular a tongue and groove connection, such as, for example, a dovetail connection, and/or by means of a materially-bonded connection, in particular an adhesive connection, a two-component injection molding process and welding.

3. The pole as claimed in either of the preceding claims, **characterized in that** additionally arranged is a radial transverse pin (14) which penetrates, in a radial manner, the end attachment (4) as well as the insertion element (7), preferably in a middle portion (7b) or a lower portion (7c) of the insertion element (7), in a direction (Q) transversely to the pole longitudinal axis (S), for which purpose a passage opening (15) for the radial transverse pin (14) is arranged in the end attachment (4), and wherein the lower axial portion (7c) of the insertion element (7) comprises at least one axial elongated hole (13), preferably two elongated holes (13) which are situated opposite one another in the circumferential direction (U), in the respective wall for guiding the transverse pin (14) such that the radial transverse pin (14) is mounted so as to be axially displaceable counter the spring force of the elastic element (9) within the boundaries of the at least one axial elongated hole (13) when an axial force (K) acts from above onto the pole body (2); wherein the elongated hole (13) preferably has a length of between 0.5 and 3 cm, particularly preferred between 0.7 and 1.5 cm and preferred most of all between 0.8 and 1.3 cm, and wherein the axial length of the elongated hole is preferably longer than the possible spring travel in order to prevent ejection from the elongated hole when the respective end position is achieved.

4. The pole as claimed in one of the preceding claims, **characterized in that** the pole comprises at least two tube portions which can be telescoped into one another, and wherein the pole comprises an external clamping system for length adjustment or for detachably fixing the relative axial position of the at least two telescopic tube portions with respect to one another.

5. The pole as claimed in one claims 2 - 4, **characterized in that** the end attachment (4), the elastic element (9) and the upper stop element (10) are integrally connected together, preferably in a hermetically sealing manner, preferably as a result of a multi-component injection molding process, welding, bonding or combinations thereof.

6. The pole as claimed in one of the preceding claims, **characterized in that** the end attachment (4) comprises an axial length (L1) of between 3 and 15 cm, preferably between 5 and 12 cm, in particular preferred between 7 and 10 cm; and/or wherein the insertion element (7) comprises an axial length (L3) of between 2 and 12 cm, preferably between 3 and 10 cm, in particular preferred between 5 and 8 cm, wherein the insertion element (7) is preferably produced from metal, in particular aluminum, plastics material, in particular fiber-reinforced plastics material, or a combination of such materials.

7. The pole as claimed in one of the preceding claims, **characterized in that** the elastomer spring element (9) comprises an axial length (L2) of within the range of between 0.5 and 4 cm, preferably between 1 and 3 cm, in particular preferred between 1.5 and 2 cm; and/or that the elastomer spring element (9) comprises a radial thickness (d1) within the range of between 0.2 and 1 cm, preferably between 0.4 and 0.8 cm, in particular preferred between 0.5 and 0.7 cm.

8. The pole as claimed in one of the preceding claims, **characterized in that** the lowermost tube portion (6) comprises a shoulder (11), at which the lowermost tube portion (6) tapers axially downward such that the diameter (d3) of the lowermost tube portion (6) axially below the shoulder (11) is smaller than the diameter (d2) of the lowermost tube portion (6) axially above the shoulder (11), wherein the shoulder (11) serves as an upper stop for the tip body (3).

9. The pole as claimed in one of the preceding claims, **characterized in that** the end attachment (4) is realized in a closed manner at a free end (15) facing a support base, wherein a pin (16) serving as pole tip, preferably an insert with a hard metal tip, is admitted from below at an end (15) of the end attachment (4) facing a support base, and is preferably fastened in the central receiving opening (5c) of the end attachment (4), and/or that a buffer or a pole plate (24) is fastened on the end attachment (4), wherein in the case of a pole plate (24) being fastened on a pole as claimed in one of claims 3 - 8, the pole plate (24) preferably engages around a region of the end attachment (4) in which the radial transverse pin (14) projects through the central receiving opening (5c).

10. The pole as claimed in one of the preceding claims, **characterized in that** the upper axial portion (7a) of the insertion element preferably comprises a peripheral structuring (18), preferably in the form of radial recesses, in particular preferred in the form of radial incisions which are spaced apart from one another axially and are circumferential at least in part, and/or wherein the outside diameter (d4) of the upper axial portion (7a) is preferably greater or smaller than the outside diameter (d5) of the middle axial portion (7b) and/or than the outside diameter (d6) of the lower axial portion (7c) of the insertion element (7).

11. The pole as claimed in one of the preceding claims, **characterized in that** the lower axial portion (7c) of the insertion element (7) comprises a diameter (d6) which corresponds substantially to the inside diameter (d7) of the end attachment (4) in the central receiving opening (5c) such that the insertion element (7), which is guided inside the end attachment (4), preferably by means of a friction-locking connection, slides axially in the end attachment (4) when an axial force (K) is applied from above onto the pole body (2).

12. The pole as claimed in one of the preceding claims, **characterized in that** the insertion element (7) is received completely in the central receiving opening (5c) of the end attachment (4), wherein the lower axial portion (7c) of the insertion element (7) abuts against an inner wall of the end attachment (4), and comprises a greater diameter (d6) than the diameter (d4) of the upper axial portion of the insertion element (7) which is received in the lowermost tube portion (6), wherein the lowermost tube portion (6) projects into the central receiving opening (5c) of the end attachment (4) by way of its lower portion (6a), and wherein a shoulder (19), which serves as a lower stop for a lower end (17) of the lowermost tube portion (6), is arranged between the upper axial portion (7a) of the insertion element (7) and the lower axial portion (7c) of the insertion element (7).

13. The pole as claimed in one of the preceding claims, **characterized in that** the central receiving opening (5) is a blind hole.

14. The pole as claimed in one of claims 2 - 13, **characterized in that** the upper stop (10a) and/or the lower stop (8a) for the elastomer spring element (9) is realized in each case as a surface, which extends in the radial direction, on the upper stop element (10) or on the upper end (8) of the end attachment (4) which extends at a substantially right angle (α) to the longitudinal axis (S) of the pole.

15. A tip body (3) for a pole, in particular for a Nordic walking pole, trekking pole, ski pole, cross-country ski pole or walking pole, comprising
- a downwardly closed end attachment (4) with a central receiving opening (5c), for receiving an insertion element (7) which has an upper axial portion (7a) for reception in a lowermost tube portion (6) of the pole body (2) and with a lower axial portion (7c) for reception in the central receiving opening (5c) of the end attachment (4) wherein the upper and/or the lower axial portion (7a,7c) of the insertion element is cylindrical;
- additionally comprising an outer circumferential elastic elastomer spring element (9) which connects axially above an upper end (8) of the end attachment (4) and engages around the lowermost tube portion (6) of the pole body (2) or a middle axial portion (7b) of the insertion element (7) in the circumferential direction (U), and damps an axial relative movement (R) of the lowermost tube portion (6) of the pole body (2) when an axial force (K) is applied;
- and preferably further comprising an upper stop element (10) which is fastened in a preferred manner on a shoulder (11) on the lowermost tube portion (6) of the pole body (2) or on the lower end (12) of the upper axial portion (7a) of the insertion element (7) and provides an upper stop (10a) for the elastomer spring element (9); wherein the elastomer spring element (9) is arranged axially between a lower stop (8a), which is arranged on the upper end (8) of the end attachment (4), and the upper stop (10a);
**characterized in that**
when the tip body (3) is mounted on the pole, the insertion element (7), is mounted so as to be displaceable axially in the end attachment (4) counter a spring force of the elastomer spring element (9) when an axial force (K) is applied from above onto the pole body (2).

## Revendications

1. Bâton, en particulier bâton de marche nordique, bâton de randonnée, bâton de ski, bâton de ski de fond ou bâton de marche, présentant un corps de bâton (2) au niveau de l'extrémité libre duquel est prévu un corps de pointe (3),
**caractérisé en ce que**
le corps de pointe (3)
- présente un embout (4) fermé vers le bas, avec une ouverture de réception centrale (5c) pour recevoir un élément d'insertion (7) qui est reçu et fixé par une portion axiale supérieure (7a) dans une portion de tube la plus inférieure (6) du corps de bâton (2), et qui est reçu avec une portion axiale inférieure (7c) dans l'ouverture de réception centrale (5c) de l'embout (4), la portion axiale supérieure et/ou inférieure (7a, 7c) de l'élément d'insertion (7) étant réalisées sous forme cylindrique ;
- et présente également un élément de ressort élastomère élastique extérieur périphérique (9) se raccordant axialement au-dessus d'une extrémité supérieure (8) de l'embout (4), qui vient en prise au moins en partie autour de la portion de tube la plus inférieure (6) du corps de bâton (2) ou autour d'une portion axiale centrale (7b) de l'élément d'insertion (7) dans la direction périphérique (U), et qui amortit un mouvement axial relatif (R) de la portion de tube la plus inférieure (6) du corps de bâton (2) et de l'élément d'insertion (7) par rapport à l'embout (4) lors de l'application d'une force axiale (K) ;
la portion de tube la plus inférieure (6) du corps de bâton (2) et l'élément d'insertion (7) étant supportés de manière déplaçable axialement à l'encontre d'une force de ressort de l'élément élastique (9) dans l'ouverture de réception centrale (5c) de l'embout (4).

2. Bâton selon l'une quelconque des revendications précédentes, **caractérisé en ce que** le corps de pointe (3) présente en outre un élément de butée supérieur (10) qui est fixé de préférence au niveau d'un épaulement (11) au niveau de la portion de tube la plus inférieure (6) du corps de bâton (2) ou au niveau de l'extrémité inférieure (12) de la portion axiale supérieure (7a) de l'élément d'insertion (7) et qui constitue une butée supérieure (10a) pour l'élément de ressort élastomère (9), l'élément de ressort élastomère (9) étant disposé axialement entre une butée inférieure (8a) disposée à l'extrémité supérieure (8) de l'embout (4) et la butée supérieure (10a), l'élément de ressort élastomère (9) étant fixé au niveau de la butée supérieure et/ou inférieure (8a, 10a) de préférence au moyen d'une connexion par engagement par correspondance de formes, en particulier une connexion à rainure et arête, par exemple une connexion en queue d'aronde, et/ou au moyen d'une connexion par liaison de matière, en particulier d'une connexion collée, d'un procédé d'injection à deux composants, d'un soudage.

3. Bâton selon l'une quelconque des revendications précédentes, **caractérisé en ce qu'**il est en outre prévu une goupille transversale radiale (14) qui traverse radialement l'embout (4) ainsi que l'élément d'insertion (7), de préférence dans une portion centrale (7b) ou une portion inférieure (7c) de l'élément d'insertion (7) dans une direction (Q) transversale à l'axe longitudinal (S) du bâton, une ouverture de passage (15) pour la goupille transversale radiale (14) étant réalisée à cet effet dans l'embout (4), et la portion axiale inférieure (7c) de l'élément d'insertion (7) présentant, pour le guidage de la goupille transversale (14), au moins un trou oblong axial (13), de préférence deux trous oblongs (13) opposés l'un à l'autre dans la direction périphérique (U) dans la paroi respective, de telle sorte que la goupille transversale radiale (14) soit supportée de manière déplaçable axialement à l'intérieur des limites d'au moins un trou oblong axial (13) à l'encontre de la force de ressort de l'élément élastique (9) lors de l'application d'une force axiale (K) par le dessus sur le corps de bâton (2) ; le trou oblong (13) présentant de préférence une longueur de 0,5-3 cm, en particulier de préférence de 0,7-1,5 cm, le plus préférablement de 0,8-1,3 cm, et de préférence la longueur axiale du trou oblong étant plus longue que la course de ressort possible, pour empêcher un rejet du trou oblong lorsque la position de fin de course respective est atteinte.

4. Bâton selon l'une quelconque des revendications précédentes, **caractérisé en ce que** le bâton présente au moins deux portions de tube pouvant être télescopées l'une dans l'autre et le bâton présentant un système de serrage extérieur pour le réglage en longueur ou pour la fixation amovible de la position axiale relative des au moins deux portions de tube télescopiques l'une par rapport à l'autre.

5. Bâton selon l'une quelconque des revendications 2 à 4, **caractérisé en ce que** l'embout (4), l'élément élastique (9) et l'élément de butée supérieur (10) sont connectés d'une seule pièce, de préférence de manière hermétiquement étanche les uns avec les autres, de préférence par un procédé de moulage par injection à plusieurs composants, par soudage, collage ou des combinaisons de ceux-ci.

6. Bâton selon l'une quelconque des revendications précédentes, **caractérisé en ce que** l'embout (4) présente une longueur axiale (L1) de 3-15 cm, de préférence de 5-12 cm, en particulier préférablement de 7-10 cm ; et/ou dans lequel l'élément d'insertion (7) présente une longueur axiale (L3) de 2-12 cm, de préférence de 3-10 cm, en particulier préférablement de 5-8 cm, l'élément d'insertion (7) étant fabriqué de préférence en métal, en particulier en aluminium, en plastique, en particulier en plastique renforcé par des fibres ou en une combinaison de ces matériaux.

7. Bâton selon l'une quelconque des revendications précédentes, **caractérisé en ce que** l'élément de ressort élastomère (9) présente une longueur axiale (L2) de l'ordre de 0,5-4 cm, de préférence de 1-3 cm, en particulier préférablement de 1,5-2 cm, et/ou l'élément de ressort élastomère (9) présente une épaisseur radiale (d1) de l'ordre de 0,2-1 cm, de préférence de 0,4-0,8 cm, en particulier préférablement de 0,5-0,7 cm.

8. Bâton selon l'une quelconque des revendications précédentes, **caractérisé en ce que** la portion de tube la plus inférieure (6) présente un épaulement (11) au niveau duquel la portion de tube la plus inférieure (6) se rétrécit axialement vers le bas de telle sorte que le diamètre (d3) de la portion de tube la plus inférieure (6) axialement en dessous de l'épaulement (11) soit inférieur au diamètre (d2) de la portion de tube la plus inférieure (6) axialement au-dessus de l'épaulement (11), l'épaulement (11) servant de butée supérieure pour le corps de pointe (3).

9. Bâton selon l'une quelconque des revendications précédentes, **caractérisé en ce que** l'embout (4) est réalisé sous forme fermée au niveau d'une extrémité libre (15) tournée vers un support, de préférence une goupille (16) servant de pointe de bâton, de préférence un insert avec une pointe en métal dur, étant introduit(e) par le bas au niveau d'une extrémité (15) de l'embout (4) tournée vers un support et de préférence étant fixé(e) dans l'ouverture de réception centrale (5c) de l'embout (4), et/ou **en ce qu'**un tampon ou une rondelle de bâton (24) est fixé(e) sur l'embout (4), et dans le cas de la fixation d'une rondelle de bâton (24) à un bâton selon l'une quelconque des revendications 3 à 8, la rondelle de bâton (24) s'engageant de préférence autour d'une région de l'embout (4) dans laquelle la goupille transversale radiale (14) traverse l'ouverture de réception centrale (5c).

10. Bâton selon l'une quelconque des revendications précédentes, **caractérisé en ce que** la portion axiale supérieure (7a) de l'élément d'insertion présente une structuration périphérique (18), de préférence sous la forme d'évidements radiaux, en particulier de préférence sous la forme d'entailles radiales espacées axialement les unes des autres, au moins sur une partie de la périphérie et/ou de préférence le diamètre extérieur (d4) de la portion axiale supérieure (7a) étant supérieur ou inférieur au diamètre extérieur (d5) de la portion axiale centrale (7b) et/ou au diamètre extérieur (d6) de la portion axiale inférieure (7c) de l'élément d'insertion (7) .

11. Bâton selon l'une quelconque des revendications précédentes, **caractérisé en ce que** la portion axiale inférieure (7c) de l'élément d'insertion (7) présente un diamètre (d6) qui correspond essentiellement au diamètre intérieur (d7) de l'embout (4) dans l'ouverture de réception centrale (5c) de telle sorte que l'élément d'insertion (7) guidé à l'intérieur de l'embout (4), de préférence par le biais d'une connexion par engagement par friction, glisse axialement dans l'embout (4) lors de l'application d'une force axiale (K) par le dessus sur le corps de bâton (2).

12. Bâton selon l'une quelconque des revendications précédentes, **caractérisé en ce que** l'élément d'insertion (7) est reçu complètement dans l'ouverture de réception centrale (5c) de l'embout (4), la portion axiale inférieure (7c) de l'élément d'insertion (7) s'appliquant contre une paroi intérieure de l'embout (4), et présentant un plus grand diamètre (d6) que le diamètre (d4) de la portion axiale supérieure de l'élément d'insertion (7) qui est reçue dans la portion de tube la plus inférieure (6), la portion de tube la plus inférieure (6) pénétrant avec sa portion inférieure (6a) dans l'ouverture de réception centrale (5c) de l'embout (4) et un épaulement (19) étant disposé entre la portion axiale supérieure (7a) de l'élément d'insertion (7) et la portion axiale inférieure (7c) de l'élément d'insertion (7), lequel sert de butée inférieure pour une extrémité inférieure (17) de la portion de tube la plus inférieure (6).

13. Bâton selon l'une quelconque des revendications précédentes, **caractérisé en ce que** l'ouverture de réception centrale (5) est un trou borgne.

14. Bâton selon l'une quelconque des revendications 2 à 13, **caractérisé en ce que** la butée supérieure (10a) et/ou la butée inférieure (8a) pour l'élément de ressort élastomère (9) est/sont réalisée(s) à chaque fois sous la forme d'une surface s'étendant dans la direction radiale au niveau de l'élément de butée supérieur (10) ou au niveau de l'extrémité supérieure (8) de l'embout (4), laquelle surface s'étend suivant un angle essentiellement droit (α) par rapport à l'axe longitudinal (S) du bâton.

15. Corps de pointe (3) pour un bâton, en particulier pour un bâton de marche nordique, un bâton de randonnée, un bâton de ski, un bâton de ski de fond ou un bâton de marche, présentant
- un embout (4) fermé vers le bas, avec une ouverture de réception centrale (5c), pour recevoir un élément d'insertion (7) avec une portion axiale supérieure (7a) en vue d'un logement dans une portion de tube la plus inférieure (6) du corps de bâton (2) et avec une portion axiale inférieure (7c) en vue d'un logement dans l'ouverture de réception centrale (5c) de l'embout (4), la portion axiale supérieure et/ou inférieure (7a, 7c) de l'élément d'insertion (7) étant réalisées sous forme cylindrique ;
- présentant en outre un élément de ressort élastomère élastique extérieur périphérique (9) se raccordant axialement au-dessus d'une extrémité supérieure (8) de l'embout (4), qui vient en prise autour de la portion de tube la plus inférieure (6) du corps de bâton (2) ou autour d'une portion axiale centrale (7b) de l'élément d'insertion (7) dans la direction périphérique (U), et qui amortit un mouvement axial relatif (R) de la portion de tube la plus inférieure (6) du corps de bâton (2) lors de l'application d'une force axiale (K) ;
- et présentant en outre de préférence un élément de butée supérieur (10) qui est fixé de préférence à un épaulement (11) au niveau de la portion de tube la plus inférieure (6) du corps de bâton (2) ou au niveau de l'extrémité inférieure (12) de la portion axiale supérieure (7a) de l'élément d'insertion (7) et constitue une butée supérieure (10a) pour l'élément de ressort élastomère (9) ; l'élément de ressort élastomère (9) étant disposé axialement entre une butée inférieure (8a) disposée au niveau de l'extrémité supérieure (8) de l'embout (4) et la butée supérieure (10a) ;
**caractérisé en ce que**
lorsque le corps de pointe (3) est monté sur le bâton, la portion de tube la plus inférieure (6) du corps de bâton (2) et l'élément d'insertion (7), lors de l'application d'une force axiale (K) par le dessus sur le corps de bâton (2) sont supportés de manière déplaçable axialement dans l'embout (4) à l'encontre d'une force de ressort de l'élément de ressort élastomère (9).
